# EUROPÄISCHE PATENTSCHRIFT

(11) **EP 2 281 639 B1**
(45) Veröffentlichungstag und Bekanntmachung des Hinweises auf die Patenterteilung: **13.02.2013**
(21) Anmeldenummer: 09405132.3
(22) Anmeldetag: 04.08.2009
(51) Int. Cl.: B08B 9/043, B08B 9/047, E03B 3/15

(54) **Einrichtung zur Reinigung einer Gas oder Flüssigkeit führenden Leitung**
Device for cleaning a gas or liquid transporting conduit
Dispositif de nettoyage d'une conduite transportant du gaz ou du liquide

(43) Veröffentlichungstag der Anmeldung: 09.02.2011
(73) Patentinhaber: Tschümperlin, Franz, 8835 Feusisberg (CH)
(72) Erfinder: Tschümperlin, Franz, 8834 Schindellegi (CH); Züger, Manuel, 8857 Vorderthal (CH)
(74) Vertreter: Fenner, Werner

(56) Entgegenhaltungen:
- DE-A1- 4 017 367
- US-A- 922 353
- US-A- 2 418 045
- US-A- 4 475 260
- US-A- 5 829 461
- US-B1- 6 390 105

## Beschreibung

Die Erfindung betrifft eine Einrichtung zur Reinigung einer Gas oder Flüssigkeit führenden Leitung durch Entfernen von Schmutz, Korrosion oder anderen von der Innenwand der Leitung abzutragenden Schichten, durch etwa senkrechte Beaufschlagung der Innenwand der Leitung mit einem körnigen, flüssigen oder gasförmigen Strahlmittel, bestehend aus einem entlang der Innenwand der Leitung mittels Gestell geführten Strahlaggregat, welchem an einem Ende des an einem Zugmittel schlepp- oder absenkbaren Gestell das Strahlmittel in einer Druckleitung zugeführt wird, wobei das an dem Gestell befestigte Strahlaggregat wenigstens ein etwa senkrecht auf die Innenwand der Leitung gerichtetes, um eine etwa parallel zur Leitung verlaufende Achse rotierend angetriebenes Strahlrohr aufweist, und das Strahlmittel an einem dem Zugseil-Befestigungsende gegenüberliegenden Gestellende dem mit gleichmässigem Abstand von der Innenwand resp. mittig der Leitung durch das Gestell geführten Strahlaggregat zugeführt und letzteres sowie ein diesem zugeordneter Rotationsantrieb in Leitungsführungsrichtung betrachtet zwischen den durch zwei senkrecht zur Innenwand der Leitung abstehende Stützelemente gebildeten Gestellenden angeordnet sind und mit dem Gestell ein dem Strahlaggregat zugeordneter Rotationsantrieb verbunden ist.

Derartige Einrichtungen werden zur Reinigung von Kraftwerk-Brunnen- oder anderen Anlagen benutzt.

Die vorveröffentlichten DE 40 17 367 A1, DE 40 17 368 A1 und DE 196 26 590 A1 vermitteln eine Vorrichtung zur Reinigung der Innenflächen von Rohren, wie Brunnenrohre in Brunnenschächten mit mindestens einer konzentrisch an einem in dem Rohr längsbewegbaren Führungsschlitten vorgesehenen Rotationsdüsenanordnung mit radial gegen die Innenwand resp. -wände gerichteten Düsen. Der Führungsschlitten besteht aus einem Zentrierungsgestänge, das gegenüber der Rotationsdüsenanordnung verdrehsicher in das zu reinigende Rohr eingeführt ist. Der Führungsschlitten weist zwei gleichartige, an einem zentralen Tragelement hintereinander angeordnete Gestellteile auf, die durch jeweils mindestens drei länger als der Radius des Rohres angeordnete Hebelarme ausgebildet und durch einen Lagerring oder eine Hülse an dem zentralen Tragelement verstellbar befestigt sind. Innerhalb des Tragelementes befindet sich ein in den Gestellteilen drehbar gelagertes Tragrohr, an dem die Rotationsdüsenanordnung befestigt ist und dem an einem Ende das Strahlmittel über einen Hochdruckschlauch, der gleichzeitig als Zugmittel dient, zugeführt wird. Der Drehantrieb der sich zwischen den Gestellteilen befindenden Rotationsdüsenanordnung ist an dem das Traggestell überstehenden Ende resp, an dem das Strahlmittel führenden Tragrohr angeordnet, wobei ein Elektromotor des Drehantriebes an der stationären, mit einem Gestellteil verbundenen Hülse und ein angetriebenes Kettenrad an dem Tragrohr befestigt sind.

Die zur Ausbildung dieser Vorrichtung benötigten Konstruktionsteile und Komponenten machen einen relativ hohen Aufwand an Material und Kosten notwendig und ergeben ein hohes Gewicht, sodass sich der Einsatz dieses Gerätes als umständlich erweist.

Die vorveröffentlichte US-B1-6'390'105 betrifft eine Vorrichtung für Rohrreinigungseinrichtungen, die im Innenraum entlang eines Rohres bewegt werden und die innere Oberfläche des Rohres reinigen. Solche Rohrreinigungseinrichtungen bestehen aus mehreren aneinandergereihten Einzelteilen und Komponenten und sind mittig und entlang eines Rohres durch seitlich abstehende Abstützorgane ausgerichtet.

Es stellt sich deshalb an die Erfindung die Aufgabe, eine Einrichtung der eingangs beschriebenen Art zu schaffen, die durch eine kompakte Bauweise der verwendeten Bauteile und Komponenten auffällt und für ein einfaches Handling bei der Benutzung ein entsprechend leichtes Gewicht aufweist, so dass sie sich als umweltgerecht optimierte sowie unterhaltsfreundliche Anwendung eignet.

Erfindungsgemäss wird die Aufgabe dadurch gelöst, dass das Strahlrohr an einem aus einem die Stützelemente des Gestells verbindenden und die Strahlmittelleitung aufweisenden Träger befestigt ist, der als rotierende Welle ausgebildet ist, deren Wellenenden jeweils in Lagerböcken drehbar gelagert sind, an welchen die Stützelemente angeordnet sind, und dass ein an dem Gestell befestigter Elektromotor des Rotationsantriebes, der mit einem an der Welle befestigten Kettenrad ein Antriebsvorgelege bildet, zwischen einem Strahlrohr und einem Wellenende der Welle angeordnet ist.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: einen Ausschnitt einer Leitung mit einer erfindungsgemässen Einrichtung und
- Fig. 2: eine Schnittansicht entlang der Längsmittelachse eines Strahlaggregates der Einrichtung.

Fig. 1 zeigt eine Einrichtung 1 zur Reinigung einer Innenwand 5 einer Leitung 3, wie sie beispielsweise bei Wasserkraftwerksanlagen in Druckleitungen verwendet wird. Durch das in den Druckleitungen strömende Wasser bildern sich Ablagerungen, Schmutz und Korrosion an den Innenwänden, zudem sind die Rohrleitungen meist mit einer Innenbeschichtung versehen, die nicht mehr den notwendigen Schutz bieten und den heutigen Normen und Vorschriften nicht mehr entsprechen, sodass sie beseitigt werden müssen.

Die Fig. 1 und 2 veranschaulichen eine Einrichtung 1 zur Reinigung der Innenwand 5 einer Gas oder Flüssigkeit führenden Leitung 3 durch eine etwa senkrechte Beaufschlagung der Innenwand 5 mit einem körnigen, flüssigen oder gasförmigen Strahlmittel. Die Einrichtung 1 besteht aus einem entlang der Innenwand 5 der Leitung 3 an einem Gestell 4 befestigten Strahlaggregat 2, dem einenends des an einem Zugseil 6 oder dgl. schlepp- oder absenkbaren Gestell 4 das Strahlmittel in einer Druckleitung 7 zugeführt wird. Das in der Längsmittelachse der Leitung 3 geführte Strahlaggregat 2 weist mehrere von einer rotierenden Welle 8 senkrecht gegen die Innenwand 5 gerichtete Strahlrohre 9 auf, durch die das Strahlmittel mit hohem Druck gegen die Innenwand 5 der Leitung 3 ausgetragen wird. Der an der Innenwand 5 auftreffende Strahl wirkt auf die Oberfläche der Innenwand der Leitung 3 abrasiv und löst den Schmutz resp. Fremdstoffe von der Innenwand 5. Es können mehrere Strahlrohre 9 auf einen Rotationskreis bezogen verteilt und in Richtung der Rotationsachse 10 versetzt an der Welle 8 befestigt sein. Das vorliegende Ausführungsbeispiel zeigt zwei um 180° an der Rotationsachse 10 in einer Kreisebene versetzte Strahlrohre 9, die in die Welle 8 geschraubt oder gesteckt sind. Das Strahlmittel wird den Strahlrohren 9 über eine in der Rotationsachse 10 der Welle 8 geführte Strahlmittelleitung 11 zugeführt, die am Förderende 12 in radial nach aussen gerichtete, mit den Strahlrohren 9 verbundene Verteilleitungen 13 mündet, sodass die Strahlrohre 9 mit dem Strahlmittel versorgt werden können. Werden Verteilleitungen 13 nicht benutzt, dann ist der Strahlrohrausgang n der Welle 8 beispielsweise mit einem Stopfen zu schliessen. Das Strahlaggregat 2 seinerseits, ist durch die Enden der Welle 8 in zwei in Leitungsführungsrichtung betrachtet beabstandet verbundenen Lagerböcken 14, 15 gelagert, wobei die Lagerböcke 14, 15 an jeweils einem an der Innenwand 5 der Leitung 3 etwa senkrecht anstehenden Stützelement 16, 17, die mit der rotierenden Welle 8 das Gestell 4 bilden, befestigt sind. Die Stützelemente 16, 17 weisen auf die Oberfläche der Innenwand 5 verteilt wenigstens drei Stützbeine 18, 19 auf, an deren freien Enden Laufrollen 20 oder Gleitkufen gelagert sind. Selbstverständlich können die Stützbeine 18, 19 hinsichtlich der Länge verstellt werden, damit die Einrichtung 1 in unterschiedlich grossen Leitungsquerschnitten einsatztauglich ist.

Der Rotationsantrieb des im Wesentlichen aus Welle 8 und Strahlrohren 9 gebildeten Strahlaggregates 2 besteht aus einem Elektromotor 21, der mit dem Gestell 4 fest verbunden ist, und einer umlaufenden Kette 22 oder einem Riemen, der ein auf der Welle 8 sitzendes Kettenrad 23 resp. Riemenrad antreibt. Zur gestellseitigen Befestigung des Elektromotors 21 eignet sich ein Support 24, auf dem der Elektromotor 21 festgeschraubt ist.
Dem Strahlaggregat 2 wird das Strahlmittel an einem dem Zugseil-Befestigungsende 25 gegenüberliegenden Gestellende zugeführt und das Strahlaggregat 2 sowie der diesem zugeordnete Rotationsantrieb 26, bestehend aus dem mit dem Gestell 4 verbundenen Elektromotor 21, der Kette 22 und dem auf der Welle 8 sitzenden Kettenrad 23, ist in Leitungsführungsrichtung betrachtet zwischen den Gestellenden resp. den Lagerböcken 14, 15 resp. den Stützelementen 16, 17 angeordnet. Die Drehzahl des Rotationsantriebs 26 kann zur Anpassung an die herrschenden Umstände resp. die Hartnäckigkeit zur Entfernung der Fremdstoffe über eine nicht dargestellte Steuerung geändert werden.
Die Verbindung von dem Strahlaggregat 2 zu einer Strahlmittelquelle erfolgt durch eine flexible Druckleitung 7, die mittels Kupplung 28 mit der rotierenden Welle 8 resp. der Druckleitung 7 verbunden ist. Selbstverständlich kann die flexible Druckleitung 27 auch als Zugmittel der Einrichtung 1 in einer Leitungsführungsrichtung dienen. Der einrichtungsseitige Kupplungsteil der Kupplung 28 ist verdrehsicher an dem Gestell 4 befestigt.

Zur Lagerung der Welle 8 (siehe Fig. 2) an den Wellenenden 41, 42 weisen letztere einen zur Montage von paarweise entgegengesetzt angeordneten Wälzlagern 43, 53, beispielsweise Kegelrollenlager, vorzugsweise geringeren Durchmesser auf. Die Wälzlager 43, 53 sind jeweils durch eine auf den Innenring wirkende Spannmutter 44 gegen eine durch den geringeren Durchmesser des Wellenendes 41, 42 gebildete Schulter 45 gepresst. Durch eine aus zwei hälftigen Teilen 46, 47 gebildete Lagerschale 48 werden die Wälzlager 43, 53 jeweils an dem Aussenring axial positioniert und mittels die Lagerschale 48 axial durchsetzenden Einstellschrauben 49 einer Einstellvorrichtung 52 eingestellt resp. vorgespannt. Zuvor werden die hälftigen Teilschalen 46, 47 auf die an dem Wellenende 41, 42 vormontierten Wälzlager 43, 53 an dem einen Aussenring des einen Wälzlagers 43, 53 anliegend aufgesetzt und entlang der Rotationsachse 10 zur Lagerschale 48 so zusammengeschraubt, dass die paarweise entgegengesetzt zueinander angeordneten Wälzlager 43, 53 an den Aussenringen gegenseitig einstellbar resp. vorspannbar sind.

Die in einer stark verschmutzten Umgebung hohen Belastungen ausgesetzten Antriebs- und Lagerelemente der Einrichtung 1 und der Reinigungsvorgang erfordern eine ständige Kontrolle und werden durch eine Kamera überwacht. Um die verschleissanfälligen Antriebs-, Lager- und andere Elemente auf der Baustelle resp. in der Leitung 3 umgehend austauschen zu können, bedarf es -wie vorgeschlageneinfacher Mittel und Möglichkeiten zur Behebung eines Stillstandes der Einrichtung 1. Deshalb ist die Lagerung der Welle 8 durch zwei Schalenhälften 46, 47 zur Bildung einer die Wälzlager 43 an den Aussenringen aufnehmenden Lagerschale 48 ausgebildet.

Ebenso ist der zwischen den Lagerböcken 14, 15 der Welle 8 zugeordnete Rotationsantrieb 26 mit einem einfach ersetzbaren Kettenrad 23 ausgebildet, das aus zwei Radhälften besteht und mit einer auf der Welle 8 festsitzenden Nabe 50 lösbar verbunden ist. Die Antriebskette 22 kann durch Trennen resp. Zusammenfügen zweier Kettenglieder auf einfache Art ersetzt oder repariert werden. Dadurch können Defekte an der Einrichtung 1 innerhalb der Leitung 3 behoben werden, sofern der Querschnitt der Leitung 3 den Zugang des Servicepersonals zur Einrichtung 1 erlaubt. Die Bauweise gestattet einen einfachen Umgang und Unterhalt mit der Einrichtung 1 in Leitungen 3 mit unterschiedlichen Querschnitten und erlaubt die Behebung eines Defekts an der Einrichtung 1 ohne Auflösung der Anlageinstallation. Die Einrichtung 1 wird zur Reinigung einer Leitung 3 entlang der Innenwand 5 resp. Innenwände bei eckigem Leitungsquerschnitt über ein mit einer Winde verbundenes Zugseil 6 hinuntergelassen und/oder hochgezogen resp. bei horizontalem Leitungsverlauf oder geringem Gefälle geschleppt. Das Zugseil 6 verbindet die Winde mit der Einrichtung 1 durch eine an dem Gestellende vorgesehene Befestigungsvorrichtung 30, beispielsweise einem Haken oder einer Oese.

In der Regel wird die Einrichtung 1 so eingesetzt, dass das Strahlmittel von unten aus einem Auffangbecken der Einrichtung 1 zugeführt wird und das Zugseil 6 an dem gegenüberliegenden Ende des Gestells 4 angebracht ist, sodass das zum Abbau der Fremdstoffe von unten zugeführte Strahlmittel an der Innenwand 5 ab- resp. zurückfliessen und von dem Auffangbecken aufgenommen wird. Dadurch kann das mit einem hohen Wasseranteil versehen Strahlmittel und dessen Belastung kontrolliert aufbereitet und ggf. entsorgt werden.

Die Einrichtung 1 eignet sich insbesondere für eine verfahrensmässige Anwendung, wenn sie in einen Strahlmittelkreislauf geschaltet ist, in dem das Strahlmittel aus einem mit der Leitung 3 verbundenen Auffangbecken der Einrichtung 1 zugeführt und entlang der Innenwand 5 der Leitung 3 in das Auffangbecken zurückgeführt wird. Die Rückführung des Strahlmittels in das Auffangbecken kann durch ein Leitungsgefälle oder eine Pumpe erfolgen.

## Patentansprüche

1. Einrichtung zur Reinigung einer Gas oder Flüssigkeit führenden Leitung (3) durch Entfernen von Schmutz, Korrosion oder anderen von der Innenwand (5) der Leitung (3) abzutragenden Schichten, durch etwa senkrechte Beaufschlagung der Innenwand (5) der Leitung (3) mit einem körnigen, flüssigen oder gasförmigen Strahlmittel, bestehend aus einem entlang der Innenwand (5) der Leitung (3) mittels einem Gestell (4) geführten Strahlaggregat (2), welchem an einem Ende des an einem Zugmittel (6) schlepp- oder absenkbaren Gestells (4) das Strahlmittel in einer Druckleitung (7) zugeführt wird, wobei das an dem Gestell (4) befestigte Strahlaggregat (2) wenigstens ein etwa senkrecht auf die Innenwand (5) der Leitung (3) gerichtetes, um eine etwa parallel zur Leitung (3) verlaufende Achse rotierend angetriebenes Strahlrohr (9) aufweist, und das Strahlmittel an einem dem Zugseil-Befestigungsende (25) gegenüberliegenden Gestellende dem mit gleichmässigern Abstand von der Innenwand respektive mittig der Leitung (3) durch das Gestell (4) geführten Strahlaggregat (2) zugeführt und letzteres (2) sowie ein diesem zugeordneter Rotationsantrieb (26) in Leitungsführungsrichtung betrachtet zwischen den durch zwei senkrecht zur Innenwand (5) der Leitung (3) abstehende Stützelemente (16, 17) gebildeten Gestellenden angeordnet sind, und mit dem Gestell (4) ein dem Strahlaggregat (2) zugeordneter Rotationsantrieb (26) verbunden ist, **dadurch gekennzeichnet, dass** das Strahlrohr (9) an einem aus einem die Stützelemente (16, 17) des Gestells (4) verbindenden und die Strahlmittelleitung (11) aufweisenden Träger befestigt ist, der als rotierende Welle (8) ausgebildet ist, deren Wellenenden jeweils in Lagerböcken (14, 15) drehbar gelagert sind, an welchen die Stützelemente (16, 17) angeordnet sind, und dass ein an dem Gestell (4) befestigter Elektromotor (21) des Rotationsantriebes (26), der mit einem an der Welle (8) befestigten Kettenrad (23) ein Antriebsvorgelege bildet, zwischen einem Strahlrohr (9) und einem Wellenende der Welle (8) angeordnet ist.

2. Einrichtung nach Anspruch 1, **dadurch gekennzeichnet, dass** die Rotationsachse (10) der Welle (8) die Strahlmittelleitung (11) aufweist, die im Förderendbereich zwischen den Wellenenden in radial nach aussen gerichtete, mit Strahlrohren (9) förderwirksam verbundene Verteilleitungen (13) münden.

3. Einrichtung nach Anspruch 1 oder 2, **dadurch gekennzeichnet, dass** das Kettenrad (23) vorzugsweise zwei Kettenradhälften aufweist, die an einer auf der Welle (8) sitzenden Nabe (50) befestigt sind.

4. Einrichtung nach einem der Ansprüche 1 bis 3, **dadurch gekennzeichnet, dass** die Welle (8) beidenends jeweils in einer durch Teilschalen (45, 46) ausgebildeten Lagerschale (48) in Wälzlagern (43) gelagert ist.

5. Einrichtung nach Anspruch 4, **dadurch gekennzeichnet, dass** die Wälzlager (43) mit dem Innenring jeweils auf einem eine Schulter aufweisenden Wellenende (41, 42) angeordnet sind und mittels Spannmutter (44) an der Schulter angestellt sind.

6. Einrichtung nach Anspruch 4 oder 5, **dadurch gekennzeichnet,**
**dass** die Lagerschale (48) ais auf die Aussenringe jeweils zweier benachbarter Wälzlager (43, 53) wirkende Spannvorrichtung ausgebildet in einem Gehäuse (51) eines Stützelementes (16, 17) verdrehfest angeordnet ist.

7. Einrichtung nach einem der Ansprüche 4 bis 6, **dadurch gekennzeichnet, dass** die Lagerschale (48) eine auf den Aussenring der Wälzlager (43, 53) zu deren Vorspannung einwirkende Einstellvorrichtung (52) aufweist.

8. Einrichtung nach Anspruch 7, **dadurch gekennzeichnet, dass** die Einstellvorrichtung (52) die Lagerschale (48) parallel zur Rotationsachse (10) durchsetzende Einstellschrauben (49) aufweist.

9. Verfahren zur Reinigung einer Gas oder Flüssigkeit führenden Leitung (3) unter Anwendung der Einrichtung nach einem der Ansprüche 1 bis 8, in einem Strahlmittelkreislauf, **dadurch gekennzeichnet, dass** das Strahlmittel aus einem mit der Leitung (3) verbundenen Auffangbecken der Einrichtung (1) respektive dem Strahlaggregat (2) zugeführt und entlang der Innenwand (5) der Leitung (3) in das Auffangbecken zurückgeführt wird.

10. Verfahren nach Anspruch 9, **dadurch gekennzeichnet, dass** das Strahlmittel durch ein Leitungsgefälle oder eine Pumpe in das Auffangbecken zurückgeführt wird.

## Claims

1. Device for cleaning a conduit (3) carrying gas or liquid by removing dirt, corrosion or other coatings to be stripped from the inner wall (5) of the conduit (3) by blasting the inner wall (5) of the conduit (3) approximately vertically with a granular, liquid or gaseous abrasive, consisting of an abrasive blasting unit (2) which is guided along the inner wall (5) of the conduit (3) by means of a frame (4) and to which the abrasive is supplied in a delivery conduit (7) at one end of the frame (4) that can be pulled or lowered by a pulling mechanism (6), wherein the abrasive blasting unit (2) fastened to the frame (4) comprises at least one abrasive blasting pipe (9) directed approximately vertically relative to the inner wall (5) of the conduit (3) and driven in rotation about an axis extending approximately parallel to the conduit (3), the abrasive is supplied to the abrasive blasting unit (2) guided by the frame (4) at a uniform distance from the inner wall or centrally of the conduit (3) at an end of the frame opposite the fastening end (25) of the pulling rope, the abrasive blasting unit (2) and a rotary drive (26) associated therewith are arranged between the ends of the frame formed by two supporting elements (16, 17) projecting vertically relative to the inner wall (5) of the conduit (3) as viewed in the direction of the conduit and a rotary drive (26) associated with the abrasive blasting unit (2) is connected to the frame (4), **characterised in that** the abrasive blasting pipe (9) is fastened to a member connecting the supporting elements (16, 17) of the frame (4) and comprising the abrasive conduit (11), said member being designed as a rotary shaft (8) the ends of which are rotatably supported in bearing blocks (14, 15) on which the supporting elements (16, 17) are arranged, and that an electric motor (21) of the rotary drive (26) fastened to the frame (4) and forming an intermediate drive gear together with a chain wheel (23) fastened to the shaft (8) is arranged between an abrasive blasting pipe (9) and one end of the shaft (8).

2. Device according to claim 1, **characterised in that** the axis of rotation (10) of the shaft (8) comprises the abrasive conduit (11) which opens into radially outwardly directed manifolds (13) operatively connected to abrasive blasting pipes (9) in the conveying end region between the ends of the shaft.

3. Device according to claim 1 or claim 2, **characterised in that** the chain wheel (23) preferably comprises two half chain wheels fastened to a hub (50) seated on the shaft (8).

4. Device according to one of claims 1 to 3, **characterised in that** the shaft (8) is supported at either end in roller bearings (43) in respective bearing bushings (48) formed by half bushings (45, 46).

5. Device according to claim 4, **characterised in that** the inner races of the roller bearings (43) are each arranged on an end (41, 42) of the shaft comprising a shoulder and are set on the shoulder by means of clamping nuts (44).

6. Device according to claim 4 or claim 5, **characterised in that** the bearing bushing (48) is designed as a clamping device acting on the outer races of two adjacent roller bearings (43, 53) and is arranged in a torsion-resistant manner in a housing (51) of a supporting element (16, 17).

7. Device according to one of claims 4 to 6, **characterised in that** the bearing bushing (48) comprises an adjusting device (52) acting on the outer races of the roller bearings (43, 53) in order to preload the latter.

8. Device according to claim 7, **characterised in that** the adjusting device (52) comprises adjusting screws (49) traversing the bearing bushing (48) parallel to the axis of rotation (10).

9. Method of cleaning a conduit (3) carrying gas or liquid using the device according to one of claims 1 to 8 in an abrasive circuit, **characterised in that** the abrasive is supplied to the device (1) or to the abrasive blasting unit (2) from a receptacle connected to the conduit (3) and is returned to the receptacle along the inner wall (5) of the conduit (3).

10. Method according to claim 9, **characterised in that** the abrasive is returned to the receptacle by the gradient of the conduit or by a pump.

## Revendications

1. Dispositif de nettoyage d'une conduite (3) convoyant un gaz ou un liquide, par élimination de crasse, de corrosion ou d'autres couches devant être détachées de la paroi intérieure (5) de ladite conduite (3), par sollicitation sensiblement perpendiculaire de ladite paroi intérieure (5) de la conduite (3) à l'aide d'une substance projetée granulaire, liquide ou gazeuse, constitué d'un groupe de projection (2) qui est guidé le long de la paroi intérieure (5) de ladite conduite (3), au moyen d'un bâti (4), et auquel ladite substance projetée est délivrée dans un conduit de pression (7), à une extrémité dudit bâti (4) pouvant être tracté ou abaissé sur un moyen de traction (6), ledit groupe de projection (2), fixé audit bâti (4), présentant au moins une tubulure de projection (9) orientée à peu près perpendiculairement à la paroi intérieure (5) de la conduite (3) et menée en rotation autour d'un axe s'étendant à peu près parallèlement à ladite conduite (3) ; ladite substance projetée étant délivrée, à une extrémité du bâti pointant à l'opposé de l'extrémité (25) de fixation au câble de traction, audit groupe de projection (2) respectivement guidé, par ledit bâti (4), à distance uniforme de ladite paroi intérieure ou au centre de ladite conduite (3) ; ledit groupe (2), ainsi qu'un entraînement en rotation (26) associé à ce dernier, étant interposés, en observant dans la direction du tracé de la conduite, entre les extrémités dudit bâti qui sont matérialisées par deux éléments d'appui (16, 17) faisant perpendiculairement saillie vis-à-vis de ladite paroi intérieure (5) de ladite conduite (3) ; et un entraînement en rotation (26), associé audit groupe de projection (2), étant relié audit bâti (4), **caractérisé par le fait que** la tubulure de projection (9) est fixée à un support qui relie les éléments d'appui (16, 17) du bâti (4), est doté du conduit (11) à substance projetée, et est réalisé sous la forme d'un arbre rotatif (8) dont les extrémités sont respectivement montées, à rotation, dans des sabots de montage (14, 15) sur lesquels lesdits éléments d'appui (16, 17) sont placés ; et **par le fait qu'**un moteur électrique (21) dudit entraînement en rotation (26), fixé audit bâti (4) et formant une transmission de renvoi en association avec une roue (23) à chaîne, fixée audit arbre (8), est interposé entre une tubulure de projection (9) et une extrémité dudit arbre (8).

2. Dispositif selon la revendication 1, **caractérisé par le fait que** l'axe de rotation (10) de l'arbre (8) présente le conduit (11) à substance projetée qui débouche dans la région extrême de convoyage, entre les extrémités dudit arbre, dans des conduits répartiteurs (13) dirigés radialement vers l'extérieur et en liaison opérante de convoyage avec des tubulures de projection (9).

3. Dispositif selon la revendication 1 ou 2, **caractérisé par le fait que** la roue (23) à chaîne comprend, de préférence, deux moitiés fixées à un moyeu (50) calé sur l'arbre (8).

4. Dispositif selon l'une des revendications 1 à 3, **caractérisé par le fait que** l'arbre (8) est monté par les deux extrémités, dans des paliers de roulement (43), dans une coque respective de portée (48) composée de coques partielles (45, 46).

5. Dispositif selon la revendication 4, **caractérisé par le fait que** les paliers de roulement (43) sont respectivement placés, par la bague intérieure, sur une extrémité (41, 42) de l'arbre qui est munie d'un épaulement, et sont ajustés sur ledit épaulement au moyen d'écrous de serrage (44).

6. Dispositif selon la revendication 4 ou 5, **caractérisé par le fait que** la coque de portée (48), réalisée sous la forme d'un système de serrage agissant sur les bagues extérieures de deux paliers de roulement (43, 53) respectivement voisins, est logée avec verrouillage rotatif dans un carter (51) d'un élément d'appui (16, 17).

7. Dispositif selon l'une des revendications 4 à 6, **caractérisé par le fait que** la coque de portée (48) est dotée d'un système de réglage (52) agissant sur la bague extérieure des paliers de roulement (43, 53), en vue de la précontrainte de ces derniers.

8. Dispositif selon la revendication 7, **caractérisé par le fait que** le système de réglage (52) comporte des vis de réglage (49) qui traversent la coque de portée (48) parallèlement à l'axe de rotation (10).

9. Procédé de nettoyage d'une conduite (3) convoyant un gaz ou un liquide, en utilisant le dispositif conforme à l'une des revendications 1 à 8, dans un circuit de substance projetée, **caractérisé par le fait que** la substance projetée est respectivement délivrée au dispositif (1), ou au groupe de projection (2), à partir d'un récipient collecteur raccordé à la conduite (3), puis réintroduite dans ledit récipient collecteur le long de la paroi intérieure (5) de ladite conduite (3).

10. Procédé selon la revendication 9, **caractérisé par le fait que** la substance projetée est réintroduite dans le récipient collecteur par l'intermédiaire d'une pente de canalisation, ou d'une pompe.
